# EUROPÄISCHE PATENTSCHRIFT

(11) **EP 1 978 912 B1**
(45) Veröffentlichungstag und Bekanntmachung des Hinweises auf die Patenterteilung: **07.12.2011**
(21) Anmeldenummer: 06841238.6
(22) Anmeldetag: 21.12.2006
(51) Int. Cl.: A61J 1/03

(54) **VERPACKUNG FÜR MEDIZINISCHE PRODUKTE UND DERGLEICHEN**
PACKAGING FOR MEDICAL PRODUCTS AND SIMILAR
EMBALLAGE DE PRODUITS MEDICAUX ET EQUIVALENT

(30) Priorität: 21.12.2005 EP 05090355
(43) Veröffentlichungstag der Anmeldung: 15.10.2008
(73) Patentinhaber: AvidiaMed GmbH, 20097 Hamburg (DE)
(72) Erfinder: STRUB, Nikolai, 24568 Kaltenkirchen (DE); VON BISMARCK, Gottfried, 20149 Hamburg (DE); BREU, Gerhard, 8594 Güttingen (CH)
(74) Vertreter: Wenzel & Kalkoff
(86) Internationale Anmeldenummer: PCT/EP2006/012644
(87) Internationale Veröffentlichungsnummer: WO 2007/077034

(56) Entgegenhaltungen:
- EP-A- 0 852 208
- EP-A- 1 481 913
- DE-A1- 19 713 685
- GB-A- 2 295 820
- US-A- 5 050 739
- US-A1- 3 732 544
- US-A1- 2004 026 293
- US-A1- 2004 148 054
- US-B1- 6 681 935

## Beschreibung

Die Erfindung betrifft eine Verpackung für pharmazeutische und/oder medizinische Produkte und/oder Nahrungsergänzungsmittel, umfassend ein Substrat, das mit einem oder mehreren vorkonfektionierten, verschlossenen Produktträgem, die jeweils ein oder mehrere vereinzelte Produkte beinhalten, für einen definierten Zeitraum bestückt und mit Hinweisen zum Anwendungs- bzw. Einnahmezeitpunkt für den Patienten versehen ist, wobei jeder Produktträger jeweils ausschließlich Produkte eines speziellen Wirkstoffs oder einer speziellen Wirkstoffkombination in einer speziellen Dosierung trägt. Des Weiteren betrifft die Erfindung ein Verfahren und eine Vorrichtung zur Herstellung genannter Verpackungen.

Für die Primärverpackungen von pharmazeutischen und/oder medizinischen Produkten und/oder Nahrungsergänzungsmitteln (die im folgenden auch als Produkte bezeichnet werden), beispielhaft seien Tabletten, Dragees, Ampullen, Vitaminpräparate aber auch Spritzen oder dergleichen erwähnt, sind unterschiedliche Erfordernisse von Bedeutung. Einerseits gibt es stetige Bemühungen, den Patienten das Einnehmen der Medikamente bzw. die Anwendung der Produkte zu erleichtern. Die dafür existierenden Verpackungen unterstützen die Patienten neben der vereinfachten Entnahme des Produktes aus der Verpackung durch entsprechende Entnahmehilfen auch bei der Dosierung und der zeitlichen Einnahme der Medikamente. Diese Aspekte sind üblicherweise unter den Stichworten "Convenience" oder "Senior Friendliness" (SF) bekannt. Andererseits ist der Aspekt betreffend die Kindersicherheit, die so genannte "Child Resistance" (CR), von regulatorisch zunehmender Bedeutung. Die gängigen Verpackungen werden daher durch verschiedene Maßnahmen gegen unbefugtes Entnehmen insbesondere durch Kinder gesichert.

Gerade bei pharmazeutischen und/oder medizinischen Produkten ist jedoch die Zuverlässigkeit der Einhaltung der verordneten Arzneimittel von besonderer Bedeutung, die durch die so genannten Compliance-Verpackungen unterstützt werden soll. Es hat sich gezeigt, dass Patienten die ihnen verordneten Medikamente zuverlässiger einnehmen, wenn ein oder mehrere und/oder verschiedene Medikamente nebeneinander oder zusammen innerhalb einer Verpackung angeordnet sind und durch Kalender- und Zeitangaben die erforderlichen Anwendungs- bzw. Einnahmezeitpunkte beschrieben sind. Beispielsweise sind zusätzlich zu Antibiotika gleichzeitig Magenschutzpräparate einzunehmen. Die Anordnung bzw. Zusammenstellung der Medikamente nach Wochentag und Tageszeit erleichtert es dem Patienten, seine verordneten Medikamente zuverlässig einzunehmen, was insbesondere für chronisch kranke Patienten von besonderer Bedeutung ist.

Am Markt sind Verpackungen bekannt und erhältlich, die eine patientenindividuelle Zusammenstellung eines oder mehrerer Produkte gewährleisten. Dabei werden die Produkte entweder direkt als Rohware oder nach der Entpackung aus einer Verpackung in die entsprechenden patientenindividuellen Verpackungen, z.B. in Fächer von Verpackungseinheiten, gefüllt. Dies setzt jedoch zum einen voraus, dass die Befüllung unter definierten Reinraumbedingungen und mit pharmazeutischen Fachkräften durchgeführt werden muss, was zu sehr hohen Kosten führt. Zum anderen ist das teilweise manuelle Entpacken und erneute Verpacken durch die Vielzahl der Arbeitsschritte fehleranfällig, aufwendig und teuer und führt des Weiteren auch zu einer mechanischen Belastung der Produkte. Im Übrigen gelten für das Verpacken von Arzneimitteln aus Rohware und das Handhaben von Rohware nach der Entpackung spezielle rechtliche Rahmenbedingungen, deren Erfüllung einen erheblichen Aufwand bedeuten. Bei den bekannten und nach den oben beschriebenen Verfahren hergestellten Verpackungen sind u.U. mehrere unterschiedliche Produkte/Tabletten in einem Aufnahmeraum, wie z.B. einer Tüte, einem Schlauchbeutel, einem Nest einer Blisterverpackung oder dergleichen, angeordnet. Dies ist jedoch insbesondere wegen der Gefahr der Querkontamination nachteilig. Zur Vermeidung solcher Querkontaminationen gibt es Bestrebungen, die Produkte jeweils einzeln in geschlossenem Zustand auf einer Verpackung zu platzieren. Das bedeutet, dass die Produkte vereinzelt in einem Fach einer Verpackungseinheit oder einem Nest der Blisterverpackung angeordnet und derart verpackt zu einer für den Patienten vorgesehenen Verpackung zusammen zu stellen sind.

Aus der EP 0 852 208 A1 ist des Weiteren ein Tablettencontainer mit den Merkmalen des Oberbegriffs des Anspruches 1 bekannt. Diese Verpackung weist ein Substrat auf, auf dem mehrere vereinzelte Produkte in verschlossenen Produktträgem angeordnet sind, wobei die Dosierung desselben Wirkstoffs bzw. derselben Wirkstoffkombination für die Therapie der Parkinsonkrankheit graduell (1. Tag eine Tablette, 2. Tag eine Tablette, 3. Tag zwei Tabletten, 4. Tag drei Tabletten etc.) ansteigt. Die Produkte sind in flächigen Blistern vorkonfektioniert. Solche Blister haben dabei mehrere Spalten und mehrere Zeilen, beispielsweise als 2x5-Blister. Das bedeutet, dass die Produkte jeweils einzeln in verschlossenen Nestern des Blistertrays/Blistermagazins liegen. Verschlossen bedeutet in diesem Zusammenhang, dass jedes Produkt innerhalb des Nestes gegenüber der Umgebung allseitig umschlossen ist, so dass die Produkte gegenüber äußeren Einflüssen (mechanischer Belastung oder sonstigen Verunreinigungen, insbesondere biologischer oder chemischer Kontamination) geschützt sind. Vom Blistertray/Blistermagazin abgetrennte Produktträger können dabei ein oder mehrere vereinzelte Produkte beinhalten. Diese Produktträger werden dann zu einer therapiespezifischen Verpackung zusammengestellt. Neben dem gerade angesprochenen Nachteil einer rein therapiespezifischen Zusammenstellung der Produkte ist eine automatisierte Herstellung einer solchen Verpackung auch nur mit unangemessenem Aufwand möglich, da z.B. das Abtrennen einzelner Produktträger von einem ebenen und mehrzeiligen Blistertray in verschiedenen Richtungen erfolgen muss. Zusammengefasst ist die in der genannten EP-Schrift beschriebene Verpackung ausschließlich therapiespezifisch zusammengestellt und automatisch nur unwirtschaftlich herstellbar.

Es ist daher Aufgabe der vorliegenden Erfindung, eine sichere, kostengünstige und patientenindividuelle Verpackung zu schaffen. Des Weiteren ist es Aufgabe der Erfindung, ein entsprechendes Verfahren sowie eine Vorrichtung zur Herstellung der Verpackung vorzuschlagen.

Die Aufgabe wird zum einen durch eine Verpackung mit den eingangs erwähnten Merkmalen dadurch gelöst, dass jeder Produktträger Teil einer aufrollbaren und einbahnigen Blistergurtverpackung ist und die jeweils ein oder mehrere vereinzelte Produkte enthaltenden Produktträger patientenindividuell auf dem Substrat zusammen gestellt sind, wobei das Substrat einen Blisterverbund trägt bzw. bildet, derart, dass mehrere mindestens ein Nest aufweisende Abschnitte der produktspezifischen Blistergurtverpackungen mit jeweils unterschiedlichen vereinzelten Produkten eines Wirkstoffs bzw. einer Wirkstoffkombination von einem oder mehreren Herstellern auf dem Substrat aufgebracht sind, wobei die Produktträger mit einer Seite auf dem Substrat liegen und auf der anderen Seite durch ein separat zugeführtes Deckelelement mindestens teilweise abgedeckt sind. Damit ist auf besonders einfache und kostengünstige Weise eine patientenindividuelle Verpackung geschaffen, da der Verpackung bzw. dem Substrat einzelne oder mehrere unterschiedlichste Produkte in frei wählbarer Menge zugeordnet werden können. Anders ausgedrückt ermöglicht die Verpackung für jeden Patienten frei wählbare Einnahme-Tageszeiten. Ein entscheidender Vorteil liegt darin, dass die Produkte von der eigentlichen Herstellung bis zur Öffnung/Entnahme durch den Patienten geschützt sind, da die Produkte selbst bei und nach der Zusammenstellung der patientenindividuellen Verpackung in den verschlossenen Produktträgem liegen und somit weder mechanischen und/oder anderen Einflüssen der Umgebung ausgesetzt sind noch eine Querkontamination zu befürchten ist. Die Probleme bei der Handhabung mit Rohware können daher mit dieser Verpackung umgangen und ein steriles Zusammenstellen auf einfach Art und Weise gewährleistet werden. Das bedeutet aber auch, dass unterschiedlichste Produkte auch von unterschiedlichen Herstellern von einem Dritten zusammengeführt werden können. Dadurch, dass jeder Produktträger Teil einer aufrollbaren und einbahnigen Blistergurtverpackung ist, lässt sich die Verpackung mit einfachen Mitteln automatisch herstellen, was selbst bei individuellen Verpackungen (keine Verpackung muss der anderen gleichen) und aufgrund der Stückzahl produzierter Verpackungen einen erheblichen wirtschaftlichen Vorteil bietet. Durch die erfindungsgemäße Verpackung ist erstmalig überhaupt eine Verpackung geschaffen, die auf besonders einfache Weise verpackte Produkte mehrerer Hersteller kombiniert und in patientenindividueller Weise präsentiert.

Vorteilhafterweise ist in jedem Nest jeder Blistergurtverpackung bzw. jedes Abschnitts der Blistergurtverpackungen genau ein Produkt angeordnet. Dadurch kann neben der Vermeidung von Querkontaminationen des Weiteren ein Abrieb der Produkte untereinander verhindert werden. Jedes Produkt ist optimal und maximal geschützt.

Die Verpackung ist vollautomatisch hergestellt. Dadurch ist eine fehlerarme Zusammenstellung der Produkte zu einer Verpackung gewährleistet, so dass Fehlmedikationen vermieden werden. Die automatische Herstellung sorgt auch für die erforderliche Wirtschaftlichkeit der Verpackung.

Zum anderen wird die Aufgabe durch ein Verfahren zur Herstellung einer Verpackung für pharmazeutische und/oder medizinische Produkte und/oder Nahrungsergänzungsmittel durch folgende Schritte gelöst: Bereitstellen eines Substrats, Auswählen patientenindividueller Produkte für einen definierten Zeitraum, Abtrennen vorkonfektionierter, verschlossener Produktträger mit den ausgewählten, patientenindividuellen Produkten von aufrollbaren und einbahnigen Blistergurtverpackungen, wobei jeder Produktträger jeweils ausschließlich ein oder mehrere vereinzelte Produkte eines speziellen Wirkstoffes oder einer speziellen Wirkstoffkombination in einer speziellen Dosierung trägt, automatisches Positionieren und Fixieren der abgetrennten Produktträger auf dem Substrat gemäß der patientenindividuellen Vorgaben, wobei durch das Aufbringen mehrerer Abschnitte der produktspezifischen Blistergurtverpackungen ein Blisterverbund gebildet wird, wobei der Blisterverbund aus Produktträgem mit Produkten unterschiedlicher Hersteller gebildet wird, wobei dann auf dem Substrat ein separat zugeführtes Deckelelement auf das Substrat aufgebracht wird, so dass der oder jeder Produktträger zwischen dem Deckelelement und dem Substrat angeordnet ist. Durch dieses Verfahren ist es auf besonders einfache Weise möglich, patientenindividuelle Verpackungen wirtschaftlich herzustellen, da die einzelnen Produkte ohne Entpacken und erneutes Verpacken in gewünschter Menge von der Blistergurtverpackung getrennt und zur Bildung eines Blisterverbundes zusammengestellt werden können. Dadurch, dass die Produkte stets geschützt sind, also von der Herstellung bis zur Entnahme durch den Patienten in dem Nest der Blistergurtverpackung liegen, kann die Zusammenstellung der Produkte zu einer patientenspezifischen Verpackung auch durch Dritte, die keine Hersteller von pharmazeutischen Produkten/Medikamenten sind, erfolgen. Dadurch erhöht sich die Flexibilität bei der Herstellung der Endverpackung. Durch die Bereitstellung der Produkte auf aufrollbaren Blistergurten, die besonders einfach maschinengängig sind, ist eine besonders einfache Zusammenstellung unterschiedlicher Produkte auch von unterschiedlichen Herstellern an einer Vorrichtung zur Herstellung der Verpackung gewährleistet.

Dadurch, dass die Verpackung automatisch hergestellt wird, können Fehler bei der Auswahl und Zusammenstellung der Produkte reduziert werden.

Die Aufgabe wird auch durch eine Vorrichtung gelöst, die sich dadurch auszeichnet, dass sie ein Transportelement zum Zu- und Abführen einzelner die Substrate bildender Zuschnitte, Aufnahmeplätze für Blistergurte, in denen die Produkte vereinzelt und verschlossen angeordnet sind, wobei jedem Aufnahmeplatz ein Trennmittel zum Abtrennen der Produktträger bzw. der Abschnitte vom Blistergurt zugeordnet ist, sowie einen Bestückkopf zum Transportieren der vom Blistergurt abgetrennten Produktträger bzw. Abschnitte von einer Bereitstellungsposition zur Abgabeposition auf dem Substrat, umfasst, wobei die Vorrichtung zum Zuführen separater Deckelelemente ausgebildet und eingerichtet ist.

Weitere vorteilhafte Merkmale und Weiterbildungen der Verpackung und der Vorrichtung sowie weitere bevorzugte Verfahrensschritte ergeben sich aus den Unteransprüchen und der Beschreibung. Die Verpackung, die Vorrichtung sowie das Herstellungsverfahren werden anhand der beigefügten Zeichnung näher erläutert. In der Zeichnung zeigt:
- Fig. 1: eine schematische Darstellung einer Verpackung mit einer beispielhaften patientenspezifischen Zusammenstellung der Medikamente,
- Fig. 2: eine Vergrößerung des Ausschnitts II in der Figur 1,
- Fig. 3: eine schematische Darstellung einer weiteren Verpackung mit einer patientenspezifischen Zusammenstellung der Medikamente,
- Fig. 4: eine schematische Darstellung einer weiteren Verpackung mit einer patientenspezifischen Zusammenstellung der Medikamente,
- Fig. 5: eine schematische Darstellung einer weiteren Verpackung mit einer patientenspezifischen Zusammenstellung der Medikamente,
- Fig. 6: eine schematische Schnittdarstellung der Verpackungen gemäß der Figuren 1 bis 5, und
- Fig. 7: eine schematische Darstellung einer Vorrichtung zur Herstellung von Verpackungen gemäß der Figuren 1 bis 5.

Die im Folgenden beschriebenen Verpackungen dienen zur patientenspezifischen und individuellen Versorgung der Patienten mit pharmazeutischen und/oder medizinischen Produkten und/oder Nahrungsergänzungsmitteln. Insbesondere dienen die Verpackungen zur Aufnahme von Tabletten, Dragees oder dergleichen.

Jede der gezeigten Verpackungen 10 ist mit Produkten 11 für einen definierten Zeitraum versehen bzw. bestückt, wobei sich die individuelle Therapie insbesondere bei chronisch kranken Patienten über einen sehr langen Zeitraum hinziehen kann. Dabei kann der Zeitraum wie in den gezeigten Ausführungsformen z.B. als Wochenkalender 12 definiert sein. Es können aber auch Monats- oder Quartalseinteilungen auf den Verpackungen 10 vorgesehen sein. Zusätzlich zum Zeitraum verfügt die Verpackung 10 über Hinweise bzw. Informationen 13 zu den tatsächlichen Anwendungs- bzw. Einnahmezeitpunkten.

Die Verpackung 10 umfasst ein Substrat 14, das aus Pappe, Kunststoff oder anderen geeigneten Materialien bestehen kann. Das Substrat 14 kann eben, also fächerfrei oder wie in den Ausführungsbeispielen als Faltelement 15 beispielsweise zur Bildung einer so genannten Walletverpackung ausgebildet sein. Der oben genannte Wochenkalender 12 bzw. die Informationen 13 sind auf dem vorzugsweise als Zuschnitt existierenden Substrat 14 z.B. durch Drucken, Prägen oder dergleichen aufgebracht. Das Substrat 14 kann in Spalten und Zeilen jeweils eine Perforation oder anderweitige Materialschwächung aufweisen, um ein abschnittsweises Abtrennen einzelner Zeilen und/oder Spalten zu vereinfachen.

Auf dem Substrat 14 sind rezeptpflichtige und/oder apothekenpflichtige und/oder frei erhältliche Produkte 11 angeordnet. Diese Produkte 11 liegen geschützt auf bzw. innerhalb von Produktträgem 16. Die Produktträger 16 sind Bestandteil eines vorgefertigten (nicht explizit dargestellten) Verpackungstyps, insbesondere einer Blister(gurt)verpackung. Die vorkonfektionierten Produktträger 16 sind durch Abtrennen von der Blisterverpackung in Abschnitte 17 unterteilt, wobei jeder Abschnitt 17 ausschließlich Produkte 11 eines Typs bzw. genauer eines speziellen Wirkstoffes oder einer speziellen Wirkstoffkombination mit einer definierten Dosis aufweist. Mit anderen Worten ist jeder Produkttyp einem eigenen Produktträger 16 zugeordnet. Die Produktträger 16 bzw. Abschnitte 17 weisen in für Blisterverpackungen üblicher Weise so genannte Nester 18 auf, die jeweils zur Aufnahme eines einzelnen Produktes 11 ausgebildet sind. Anders ausgedrückt ist jedem Nest 18 lediglich ein einziges Produkt 11 zugeordnet. Vorzugsweise ist jedes Produkt 11 des Produktträgers 16 einzeln mit einem entsprechenden optischen Code eindeutig gekennzeichnet. Die Nester 18 sind durch eine Folie 26 oder dergleichen abgedeckt bzw. geschlossen, so dass sie gegenüber der Umgebung vollständig abgeschirmt sind. Die einzelnen Produktträger 16 bzw. die entsprechenden Abschnitte 17 bilden mit dem Substrat 14 einen Blisterverbund 19. Ein solcher Blisterverbund 19 kann demnach mehrere Abschnitte 17, die von einem Blistergurt abgetrennt sind, aufweisen, wobei die Abschnitte 17 gleiche oder unterschiedliche (von unterschiedlichen Blistergurten) Produkte 11 von einem oder mehreren Herstellern beinhalten können. Die Abschnitte 17 sind in Form einer Matrix mit Spalten und Zeilen verabreichungsgerecht angeordnet, wobei ein erster Abschnitt 17 ein oder mehrere getrennt voneinander jeweils in einem Nest 18 eingehauste Exemplare z.B. eines Medikamentes A und ein zweiter Abschnitt 17 ein oder mehrere getrennt voneinander jeweils in einem Nest 18 eingehauste Exemplare z.B. eines Medikamentes B aufweist. Die Anzahl der Zeilen und die Anzahl der Spalten korrespondieren quasi zu einer x-maligen Einnahme an einem Tag und einem sich über y Tage erstreckenden Einnahmezeitraum.

Je nach Bedarf, Erfordernis oder Rezept sind die Produkte 11 individuell ausgewählt und mit ihren jeweiligen Produktträgern 16 auf dem Substrat 14 aufgebracht. Dabei sind die Produktträger 16 bzw. die Abschnitte 17 fest mit dem Substrat 14 verbunden, beispielsweise durch Heißkleben oder dergleichen. Andere übliche Befestigungsmöglichkeiten bzw. -mittel z.B. durch Klemmen o.ä. sind jedoch ebenfalls möglich. Das Substrat 14 selbst kann als Verpackung 10 dienen. Das Substrat 14 kann aber auch an oder in einer Umverpackung angeordnet sein. Vorzugsweise ist das Substrat 14 oder einzelne die Produktträger 16 mit den Produkten 11 tragende Teile des Substrats lösbar an der Umverpackung angeordnet, so dass sie ggf. einer bevorzugt elektronischen Spendervorrichtung zuführbar sind. Mit anderen Worten ist die Verpackung 10 mit Maßnahmen der oben beschriebenen SF und CR kombinierbar.

Das Substrat 14 kann perforierte oder vorgestanzte Bereiche aufweisen, durch die die Produkte 11 aus den Produktträgern 16 heraus drückbar sind. Wie der Figur 6 zu entnehmen ist, können diese Bereiche auch als Öffnung 20 ausgebildet sein. Die Produktträger 16 bzw. die Abschnitte 17 liegen auf einer Seite (Oberseite oder Unterseite) auf dem Substrat 14 auf. Erfindungsgemäss sind die Produktträger 16 auf der anderen Seite durch ein Deckelement 21 mindestens teilweise abgedeckt; d.h., die Produktträger 16 liegen sandwichartig zwischen dem Deckelement 21 und dem Substrat 14. Dabei kann das Deckelement 21 ebenfalls Öffnungen 22 anfweisen, durch die die Nester 18 mit den Produkten 11 ragen (siehe insbesondere Figur 6). Es wird jedoch darauf hingewiesen, dass die Verpackung 10 auch allein aus einem Substrat 14 mit den darauf oder darunter angeordneten Produktträgem 16 gebildet sein kann, wobei diese Ausführung nicht unter den Schutzbereich der Ansprüche fällt. Die Produktträger 16 können von einer Seite mit Pappe oder dergleichen, also z.B. dem Substrat 14, oder von beiden Seiten mit Pappe oder dergleichen, also z.B. dem Substrat 14 und dem Deckelelement 21, mindestens partiell abgedeckt sein. Mit einem solchen Deckelelement 21 lassen sich die Produktträger 16 bzw. Abschnitte 17 zusätzlich gegenüber dem Substrat 14 als auch untereinander fixieren und positionieren.

Der Verpackung 10 sind weitere Informationen 23 zugeordnet, wobei diese Informationen 23 als Beipackzettel beigefügt und/oder in aufgedruckter Form an dem Substrat 14 oder anderen Flächen der Verpackung 10 angeordnet sind. Beispielsweise können Informationen zu den einzelnen Medikamenten, zu den Herstellern oder andere relevante Mitteilungen in ein Steckfach entnehmbar eingeführt oder als Prospekt oder Büchlein auf bzw. an der Verpackung 10 aufgeklebt sein. Angaben zu Patientendaten, beispielhaft sei hier u.a. ein Patientenfoto erwähnt, Herstelldatum der Produkte 11, behandelndem Arzt, zuständiger Apotheke, Krankenkasse, herstellendem Abfüller, Distributeur, und weitere für eine unverwechselbare Zuordnung und/oder Rückverfolgung etc. notwendige Daten sowie Logos und Marken der Hersteller und andere Informationen können auf die Verpackung 10 gedruckt sein. Die Informationen 12, 13, 23 können aufgeklebt, gedruckt und/oder geprägt (z.B. in Blindenschrift) oder in anderer bekannter Weise aufgebracht sein, wobei die Positionierung der Informationen 12, 13, 23 vorzugsweise seitlich an den Substraten 14, den Produktträgern 16 etc. angeordnet sein können. Zusätzlich kann z.B. aus abrechnungstechnischen Gründen eine fortlaufende Nummer oder dergleichen auf der Verpackung 10 ausgebildet sein. Auch können der Verpackung 10 Datenträger, Audioträger oder andere Medien beigefügt sein.

Einige der Informationen, insbesondere zum Inhalt der Verpackung 10 können zu Zwecken der einfachen Prüfung/Kontrolle bzw. zum Abgleich z.B. mit den Rezeptdaten auch in codierter Form z.B. als Barcode 24 oder dergleichen auf der Verpackung 10 angeordnet sein. Grundsätzlich gilt, dass sämtliche Informationen 12, 13, 23 in leserlicher Echtschrift und/oder als Codierung beispielsweise mit einer Luminophoren-Kennzeichnung ausgebildet sein können. Zusätzlich kann die Verpackung 10 über ein elektronisches Bauelement 25, insbesondere einen Speicherchip verfügen. Mittels dieses Bauelementes 25 ist auch eine Kommunikation zu externen Systemen zu Zwecken der Kontrolle, der Prüfung oder dergleichen möglich.

Die zuvor beschriebene Verpackung 10 kann manuell oder automatisch hergestellt sein. Dabei können die verschiedensten Verpackungstypen ausgebildet sein, beispielsweise eine Verpackung 10 mit ein und demselben Produkt eines Herstellers oder eine Verpackung 10 mit unterschiedlichen Produkten und/oder denselben Produkten mit unterschiedlichen Dosen eines Wirkstoffes eines Herstellers oder eine Verpackung 10 mit Produkten unterschiedlicher Hersteller. Beliebige andere Kombinationen sind ebenfalls möglich. Ausgewählte Beispiele werden im Folgenden erläutert.

Den Figuren 1 bis 5 ist jeweils eine Verpackung 10 zu entnehmen, die eine "Wochenration" für einen bestimmten Patienten beinhaltet. Dabei sind in der Verpackung gemäß Figur 1, die beispielsweise ein mögliches Therapieschema bei einer Dauertherapie einer chronischen Krankheit darstellt, am Tag sechs unterschiedliche Produkte (A bis F) unterschiedlicher Hersteller in z.T. unterschiedlichen Dosierungen bevorratet. Auch die Anzahl der einzunehmenden Produkte 11 variiert. Neben Informationen zum Hersteller trägt die Verpackung 10 auch Produkthinweise (siehe insbesondere Figur 2). In der Verpackung 10 gemäß Figur 3 sind alle Produkte 11, die sich von dem Wirkstoff und der Dosierung entsprechen, von einem Hersteller. Zusätzlich zu den Herstellerangaben können alternativ auch noch Angaben zum Medikament selbst (Name, Wirkstoff, Dosierung etc.) auf der Verpackung 10 angegeben sein. Aus der Verpackung 10 gemäß der Figur 3 wird ersichtlich, dass neben Abschnitten 17 mit einem oder zwei Nestern 18 in einem Feld der Matrix auch durchgehende Abschnittstreifen (z.B. von Montag bis Donnerstag in der 8.00 Uhr-Zeile) vorgesehen sein können. In der Verpackung 10 gemäß Figur 4 sind zwei Medikamente unterschiedlicher Hersteller zusammengestellt. Die Verpackung 10 gemäß Figur 5 stellt dem Patienten individuell drei unterschiedliche Produkte (Medikament I vom Hersteller A, Medikament II vom Hersteller B und Medikament III vom Hersteller C) von drei unterschiedlichen Herstellern bereit. Zusätzlich ist ein weiteres Medikament I des Herstellers A mit gleichem Wirkstoff in geringerer Dosierung (Einnahmezeitpunkt 20.00 Uhr) Bestandteil der Verpackung 10. Die Art und Weise der Zusammenstellung ist demnach beliebig (frei programmierbar) und kann z.B. durch zusätzliche Vitaminpräparate, Nahrungsergänzungsmittel etc. ergänzt werden.

In der Figur 7 ist beispielhaft eine Vorrichtung 27 zum Herstellen der beschriebenen Verpackungen 10 dargestellt. Die Vorrichtung 27 weist ein Transportelement 28 zum Transportieren einzelner Zuschnitte 29, die die Substrate 14 bilden, durch die Vorrichtung 27 und an einem Bestückkopf 30 vorbei auf. Vorzugsweise zu beiden Seiten des Transportelementes 28, aber auch einseitig sind Aufnahmeplätze 31 für Rollen 32, Magazine oder dergleichen vorgesehen, wobei die Rollen 32, Magazine oder dergleichen bevorzugt aufgerollte Blistergurte für die Produkte 11 tragen. Der Bestückkopf 30 ist bevorzugt zentral angeordnet und dient zum Transportieren der vom Blistergurt abgetrennten Produktträger 16 bzw. Abschnitte 17 von einer Bereitstellungsposition 33 zur Abgabeposition auf dem Substrat 14. Die Vorrichtung 27 umfasst für jeden Aufnahmeplatz 31 ein Trennmittel, mittels dem die Produktträger 16 bzw. Abschnitte 17 von dem Blistergurt abgetrennt werden können. In Transportrichtung T am Ausgang der Vorrichtung 27 ist eine Bedruckungsstation 34 angeordnet, mittels der die Informationen 12, 13, 23 auf die Verpackung gebracht werden können. Der Bestückkopf 30 weist mehrere Bewegungsächsen (lineare X-, Y-, Z-Achse sowie Drehachse) auf und ist optional auch linear und/oder auf einer Kreisbahn bewegbar und verfügt über eine Steuerung zur automatischen und individuellen Ausführung der einzelnen Herstellungsaufträge. Vorzugsweise ist der Bestückkopf 30 mit einem optischen Lesegerät verbunden, um die richtige Aufnahme der Abschnitte 17 on-line mittels eines optischen Codes auf den Produkten 11 bzw. den Abschnitten 17 zu überprüfen. Zum Empfang und/oder der Ausführung der Aufträge kann die Vorrichtung 27 vernetzt und sogar Teil eines Netzwerkes und damit beispielsweise in ein Logistiksystem eingebunden sein.

Im Folgenden wird das Verfahren zur Herstellung der weiter oben beschriebenen Verpackungen 10 näher erläutert:
An der Vorrichtung 27 sind mehrere Rollen 32 mit aufgerollten Blistergurten gerüstet,
wobei jeder Blistergurt lediglich einen Produkttyp (gleicher Wirkstoff in gleicher Dosierung) trägt und jedes einzelne Produkt 11 separat in einem Nest 18 des Blistergurtes liegt. Der Vorrichtung 27 wird ein Zuschnitt 29, beispielsweise das Substrat 14 zugeführt. Diese Zuschnitte 29 können für Patientengruppen,
Verpackungsgruppen (Wochenpackung, Monatspackung etc.) standardisiert und blanko oder vorgedruckt (z.B. mit Wochenkalender, Zeitskala oder dergleichen) ausgebildet sein. Der Vorrichtung 27 wird manuell oder automatisch ein Auftrag zur Herstellung einer Verpackung 10 gegeben, wobei der Auftrag die patientenspezifischen Daten (welches Medikament, welche Menge etc.) enthält. Sobald die Daten geladen sind, wird der Auftrag abgearbeitet, indem die Produkte 11 (eines oder mehrerer Hersteller und/oder einer oder mehrerer Dosierungen etc.) ausgewählt und von den Rollen 32 bzw.
den vorkonfektionierten Produktträgern 16 abgeschnitten oder anderweitig getrennt werden. Die vom Gurt getrennten Produktträger 16 bzw. Abschnitte 17 werden dann zur Bereitstellungsposition 33 gefördert und dort durch den über mehrere Achsen (z.B. X-, Y-, Z-Achse) beweglichen Bestückkopf 30 aufgenommen und dem Substrat 14 zugeführt. Zuvor kann das Substrat 14 mit Klebepunkten oder dergleichen versehen worden sein, wobei sich die Positionen der Klebepunkte aus der Anordnung der zu bestückenden Abschnitte 17 auf dem Substrat 14 ergeben. Die Abschnitte 17 werden auf die Klebepunkte gesetzt, so dass eine feste Verbindung zwischen den Abschnitten 17 und dem Substrat 14 entsteht. Andere Verbindungstechniken sind ebenfalls möglich.
Nach der vollständigen Bestückung des Substrats 14 wird die korrekte Bestückung und Platzierung jedes Abschnittes 17 mittels optischer Verfahren überprüft und sodann das Deckelement 21 aufgebracht, das separat zugeführt wird. Der durch das mit mehreren Abschnitten 17 bestückte Substrat 14 gebildete Blisterverbund 19 wird dann der Bedruckstation 34 zugeführt und mit den gewünschten Informationen versehen.
Anschließend wird die Verpackung 10 versandfertig vorbereitet. Die in Abschnitte 17 zu unterteilenden Blistergurtverpackungen oder dergleichen können auch in entrollter, gefalteter, ungefalteter oder anderer Darreichungsform an der Vorrichtung 27 vorrätig sein und verarbeitet werden.

Optional können zusätzliche Kontroll- und/oder Sicherungsschritte, z.B. durch Einlesen von Herstellungs-, Patientendaten oder anderen Informationen in den Speicherchip 25 vorgenommen werden. Mittels der Codierung 24 können weitere Prüf- oder Sicherungsschritte durchgeführt werden. Wie beschrieben, erfolgt die Herstellung der Verpackungen 10 üblicherweise automatisch. Dabei können Auftragsdaten (wie z.B. ein Rezept) direkt der Vorrichtung 27 zugeführt und von dieser umgesetzt werden. Üblicherweise wird das Verfahren computergestützt ausgeführt.

Abstrakt kann das Verfahren auch wie folgt beschrieben werden:
Zur Versorgung von Patienten mit einem patientenindividuell für einen definierten Einnahmezeitraum zusammengestellten Bedarf an einem Medikament A und/oder einem Medikament B wird vorgeschlagen, das Medikament A in einer eine Vielzahl von jeweils separat eingehaust beabstandet zueinander angeordneten Exemplare EA des Medikamentes A tragenden Träger C und/oder das Medikament B in einer eine Vielzahl von jeweils separat eingehaust beabstandet zueinander angeordneten Exemplare EB des Medikamentes B tragenden Träger D bereitzustellen, vom Träger C Abschnitte CA mit einem oder mehreren Exemplaren EA des Medikamentes A und/oder vom Träger D Abschnitte DB mit einem oder mehreren Exemplaren des Medikamentes B abzutrennen und die abgetrennten Abschnitte CA und/oder DB in einer matrixartigen Formation auf einem Substrat einnahmekonform anzuordnen.

Mit dem vorbeschriebenen Verpackungstyp sowie dem Verfahren und der Vorrichtung' zur Herstellung der Verpackung ist ein besonders effizientes und kostengünstiges Verfahren zur Distribution von pharmazeutischen und/oder medizinischen Produkten 11 bzw. Verpackungen 10 realisierbar, das im Folgenden näher beschrieben wird: Konkret kann das Verfahren am Beispiel von Tabletten z.B. wie folgt ablaufen:
Ein Verteilungszentrum stellt patientenspezifische Verpackungen her. Ein Auftraggeber liefert die für die Zusammenstellung der Verpackung notwendigen Informationen. Die Informationen können mündlich, schriftlich oder üblicherweise in elektronischer Form übermittelt werden. Als Auftraggeber können Patienten selbst fungieren, solange es sich um rezeptfreie und nicht apothekenpflichtige Produkte/Tabletten handelt. In der Regel enthalten die Informationen aber Rezeptdaten, die von einem Arzt erstellt und durch diesen oder durch eine Apotheke direkt an das Verteilungszentrum übermittelt werden.

Die für die Zusammenstellung der gewünschten, nach Inhalt und Menge individuellen Verpackung erforderlichen Tabletten können dem Verteilungszentrum direkt von unterschiedlichen Herstellern geliefert werden. Für den Fall, dass die Tabletten als Rohware an das Verteilungszentrum geliefert werden, füllt das Verteilungszentrum die Tabletten selbst in Blistergurte, so dass die Tabletten in vorkonfektionierten Blistergurten zur weiteren Verarbeitung vorliegen. Dabei ist jedem Blistergurt nur ein Produkt eines speziellen Wirkstoffes oder einer speziellen Wirkstoffkombination mit einer speziellen Dosierung zugeordnet. Auf dem Blistergurt selbst ist jedem Nest des Blistergurtes nur eine Tablette zugeordnet. Aus diesen vorkonfektionierten Blistergurten wird dann die individuelle Verpackung 10 zusammengestellt. Für den üblichen Fall, dass die Tabletten direkt beim eigentlichen Produzenten der Tabletten in Blistergurte gefüllt werden, liefern die Hersteller die Blistergurte an das Verteilungszentrum.

Je nach Einzugs- bzw. Versorgungsgebiet ist das Verteilungszentrum regional ausgerichtet. Das bedeutet, dass das Verteilungszentrum die Zusammenstellung und Auslieferung der individuellen Verpackungen in einem örtlich definierten Umkreis gewährleistet. In der Regel existieren mehrere regionale Verteilungszentren, die direkt von den Herstellern beliefert werden können. Es kann jedoch auch ein überregionales, nationales oder internationales Verteilungszentrum vorgesehen sein. Das übergeordnete Verteilungszentrum erhält die Tabletten von einem oder mehreren Herstellern wiederum als Rohware und/oder in Blistergurten verpackt. Die Blistergurte und die vom Verteilungszentrum mit der Rohware befüllten Blistergurte werden dann entweder direkt an einen oder mehrere regionale Verteilungszentren und/oder an eine Logistikeinheit geliefert, wobei auch die Logistikeinheit in mehrere kleinere Einheiten unterteilt sein kann.

Unabhängig von der Belieferung des die Verpackungen 10 produzierenden Verteilungszentrums hat Letzteres die gängigsten und am häufigsten verschriebenen Produkte 11 sowie die verbreitetsten Kombinationspräparate bevorratet. Das bedeutet, dass aufgrund eingehender Informationen und aus Erfahrungswerten diejenigen Präparate vorgehalten werden, die für die Zusammenstellung individueller Verpackungen 10 benötigt werden. Selbst wenn einzelne Produkte 11 nicht im Verteilungszentrum vorrätig sein sollten, können diese Produkte 11 kurzfristig vom Hersteller und/oder vom übergeordneten Verteilungszentrum und/oder von der Logistikeinheit bezogen werden.

Die Auftraggeber können zum Transfer von Aufträgen mit dem Verteilungszentrum vernetzt sein. Der Transfer der Informationen kann aber auch auf herkömmlichem Wege per e-mail oder auf andere übliche computergestützte Weise erfolgen. Die eingehenden Aufträge können innerhalb des Verteilungszentrums mittels geeigneter Vorrichtungen 27 automatisch und computergesteuert abgearbeitet werden, indem von den bevorrateten Blistergurten die ausgewählten Produkte 11 in vorgegebener Menge abgetrennt und auf einem der Vorrichtung 27 zugeführten Zuschnitt, Substrat 14 oder dergleichen abgesetzt werden. Die dadurch entstehenden patientenindividuellen Blisterverbunde bzw. Verpackungen 10 können dann vor der Auslieferung noch beschriftet, codiert oder anderweitig gekennzeichnet und geprüft werden, insbesondere auch mit elektronischen Hilfsmitteln.

Zusätzlich ist das Verteilungszentrum optional auch mit der Logistikeinheit und/oder dem übergeordneten Verteilungszentrum und/oder den Herstellern verbunden. Diese Verbindung kann durch herkömmliche Kommunikationsmittel hergestellt bzw. durch eine Vernetzung sichergestellt sein. Auch können mehrere Verteilungszentren untereinander vernetzt sein. Durch die Verbindungen können insbesondere Produkte 11 bzw. Blistergurte bedarfsgesteuert und/oder auftragsgesteuert an das oder jedes die Verpackungen 10 herstellende Verteilungszentrum geliefert werden. Auch ist die Bevorratung mit den relevanten Produkten 11 bzw. Blistergurten innerhalb der Stationen einfach sicher zu stellen.

Die produzierten Verpackungen 10 können durch das Verteilungszentrum selbst oder durch die Logistikeinheit quasi als Kurierdienst an den Auftraggeber, beispielsweise eine Apotheke oder direkt an den Patienten geliefert werden.

## Patentansprüche

1. Verpackung (10) für pharmazeutische und/oder medizinische Produkte (11) und/oder Nahrungsergänzungsmittel, umfassend ein Substrat (14), das mit einem oder mehreren vorkonfektionierten, verschlossenen Produktträgern (16), die jeweils ein oder mehrere vereinzelte Produkte (11) beinhalten, für einen definierten Zeitraum bestückt und mit Hinweisen zum Anwendungs- bzw. Einnahmezeitpunkt für den Patienten versehen ist, wobei jeder Produktträger (16) jeweils ausschließlich Produkte (11) eines speziellen Wirkstoffs oder einer speziellen Wirkstoffkombination in einer speziellen Dosierung trägt, **dadurch gekennzeichnet, dass** jeder Produktträger (16) Teil einer aufrollbaren und einbahnigen Blistergurtverpackung ist und die jeweils ein oder mehrere vereinzelte Produkte (11) enthaltenden Produktträger (16) patientenindividuell auf dem Substrat (14) zusammengestellt sind, wobei das Substrat (14) einen Blisterverbund (19) trägt bzw. bildet, derart, dass mehrere mindestens ein Nest (18) aufweisende Abschnitte (17) der produktspezifischen Blistergurtverpackungen mit jeweils unterschiedlichen vereinzelten Produkten (11) eines Wirkstoffs bzw. einer Wirkstoffkombination von einem oder mehreren Herstellern auf dem Substrat (14) aufgebracht sind, wobei die Produktträger (16) mit einer Seite auf dem Substrat (14) liegen und auf der anderen Seite durch ein separat zugeführtes Deckelement (21) mindestens teilweise abgedeckt sind.

2. Verpackung nach Anspruch 1, **dadurch gekennzeichnet, dass** in jedem Nest (18) jeder Blistergurtverpackung bzw. jedes Abschnitts (17) der Blistergurtverpackungen genau ein Produkt (11) angeordnet ist.

3. Verpackung nach Anspruch 1 oder 2, **dadurch gekennzeichnet, dass** die Produktträger (16) bzw. Abschnitte (17) fest mit dem Substrat (14) verbunden sind.

4. Verpackung nach einem der Ansprüche 1 bis 3, **dadurch gekennzeichnet, dass** das Substrat (14) lösbar an einer Umverpackung angeordnet ist.

5. Verpackung nach einem der Ansprüche 1 bis 4, **dadurch gekennzeichnet, dass** dem Substrat (14) ein elektronisches Bauelement (25) zur Speicherung von Daten und/oder Informationen zugeordnet ist.

6. Verfahren zur Herstellung einer Verpackung für pharmazeutische und/oder medizinische Produkte (11) und/oder Nahrungsergänzungsmittel,
mit folgenden Schritten:
- Bereitstellen eines Substrats (14),
- Auswählen patientenindividueller Produkte (11) für einen definierten Zeitraum,
- Abtrennen vorkonfektionierter, verschlossener Produktträger (16) mit den ausgewählten, patientenindividuellen Produkten (11) von aufrollbaren und einbahnigen Blistergurtverpackungen, wobei jeder Produktträger (16) jeweils ausschließlich ein oder mehrere vereinzelte Produkte (11) eines speziellen Wirkstoffes oder einer speziellen Wirkstoffkombination in einer speziellen Dosierung trägt,
- automatisches Positionieren und Fixieren der abgetrennten Produktträger (16) auf dem Substrat (14) gemäß der patientenindividuellen Vorgaben, wobei durch das Aufbringen mehrerer Abschnitte (17) der produktspezifischen Blistergurtverpackungen ein Blisterverbund (19) gebildet wird, wobei der Blisterverbund (19) aus Produktträgem (16) mit Produkten (11) unterschiedlicher Hersteller gebildet wird, wobei
- dann auf dem Substrat (14) ein separat zugeführtes Deckelement (21) auf das Substrat (14) aufgebracht wird, so dass der oder jeder Produktträger (16) zwischen dem Deckelement (21) und dem Substrat (14) angeordnet ist.

7. Verfahren nach Anspruch 6, **dadurch gekennzeichnet, dass** der oder jeder Produktträger (16) auf das Substrat (14) geklebt wird.

8. Verfahren nach Anspruch 6 oder 7, **dadurch gekennzeichnet, dass** Herstellund/oder Produktinformationen in ein elektronisches Bauelement (25) des Substrats eingelesen werden.

9. Verfahren nach einem der Ansprüche 6 bis 8, **dadurch gekennzeichnet, dass** die Auswahl der patientenindividuellen Produkte (11) anhand eines Rezeptes erfolgt.

10. Verfahren nach einem der Ansprüche 6 bis 9, **dadurch gekennzeichnet, dass** die Patienteninformationen mit der jeweiligen individuellen Medikation direkt vom Arzt oder einer Apotheke oder einer Klinik oder anderen berechtigten Personen on-line zu einer Vorrichtung (27) zur Zusammenstellung der Verpackung (10) geleitet werden.

11. Vorrichtung zur Herstellung einer Verpackung nach einem der Ansprüche 1 bis 5, umfassend ein Transportelement (28) zum Zu- und Abführen einzelner die Substrate (14) bildender Zuschnitte (29), Aufnahmeplätze (31) für Blistergurte, in denen die Produkte (11) vereinzelt und verschlossen angeordnet sind, wobei jedem Aufnahmeplatz (31) ein Trennmittel zum Abtrennen der Produktträger (16) bzw. der Abschnitte (17) vom Blistergurt zugeordnet ist, sowie einen Bestückkopf (30) zum Transportieren der vom Blistergurt abgetrennten Produktträger (16) bzw. Abschnitte (17) von einer Bereitstellungsposition (33) zur Abgabeposition auf dem Substrat (14), wobei die Vorrichtung zum Zuführen separater Deckelelemente ausgebildet und eingerichtet ist.

## Claims

1. Pack (10) for pharmaceutical and/or medical products (11) and/or food supplements, comprising a substrate (14) which is fitted with one or more prefabricated, sealed product carriers (16) which each contain one or more isolated products (11), for a given length of time, and is provided with instructions for application or administration time for the patient, wherein each product carrier (16) exclusively contains products (11) of a special active ingredient or a special combination of active ingredients in a special dosage, **characterised in that** each product carrier (16) forms part of a single-strip blister pack that can be rolled up, and the product carriers (16) each containing one or more isolated products (11) are assembled on the substrate (14) individually to the patient, wherein the substrate (14) carries or forms a blister composite (19), such that several sections (17), having at least one nest (18), of the product-specific blister strip packs each with different isolated products (11) of an active ingredient or combination of active ingredients from one or more manufacturers are applied to the substrate (14), wherein the product carriers (16) lie with one side on the substrate (14) and on the other side are at least partially covered by a separately delivered covering element (21).

2. Pack according to claim 1, **characterised in that** in each nest (18) of each blister strip pack or of each section (17) of the blister strip packs is arranged precisely one product (11).

3. Pack according to claim 1 or 2, **characterised in that** the product carriers (16) or sections (17) are rigidly connected to the substrate (14).

4. Pack according to any of claims 1 to 3, **characterised in that** the substrate (14) is releasably mounted on a surrounding pack.

5. Pack according to any of claims 1 to 4, **characterised in that** the substrate (14) is assigned an electronic component (25) for the storage of data and/or information.

6. Method for the manufacture of a pack for pharmaceutical and/or medical products (11) and/or food supplements, with the following steps:
- preparing a substrate (14),
- selecting patient-individual products (11) for a given period of time,
- separating prefabricated, sealed product carriers (16) with the selected patient-individual products (11) from single-strip blister packs that can be rolled up, each product carrier (16) carrying only one or more isolated products (11) of a special active ingredient or special combination of active ingredients in a special dosage,
- automatically positioning and fixing the separated product carriers (16) on the substrate (14) according to the data individual to the patient, wherein a blister composite (19) is formed by applying several sections (17) of the product-specific blister strip packs, wherein the blister composite (19) is formed from product carriers (16) with products (11) from different manufacturers, wherein then on the substrate (14), a separately delivered covering element (21) is applied to the substrate (14) so that the or each product carrier (16) is arranged between the covering element (21) and the substrate (14).

7. Method according to claim 6, **characterised in that** the or each product carrier (16) is glued to the substrate (14).

8. Method according to claim 6 or 7, **characterised in that** manufacturing and/or product information is read into an electronic component (25) of the substrate.

9. Method according to any of claims 6 to 8, **characterised in that** selection of the patient-individual products (11) takes place with reference to a prescription.

10. Method according to claim 9, **characterised in that** the patient information is passed with the respective individual medication directly from the doctor or a pharmacy or a hospital or other authorised persons online to an apparatus (27) for assembling the pack (10).

11. Apparatus for the manufacture of a pack according to any of claims 1 to 5, including a transport element (28) for delivering and removing individual substrate (14)-forming blanks (29), holding positions (31) for blister strips in which the products (11) are arranged in isolation and sealed, each holding position (31) being assigned a separating means for separating the product carriers (16) or the sections (17) from the blister strip, and a mounting head (30) for transporting the product carriers (16) or sections (17) separated from the blister strip from a preparing position (33) to the discharge position on the substrate (14), wherein the apparatus is designed and arranged for delivering separate covering elements.

## Revendications

1. Emballage (10) pour produits pharmaceutiques et/ou médicaux (11) et/ou compléments alimentaires, comprenant un substrat (14) garni, pour une période définie, d'un ou plusieurs supports de produits (16) pré-assemblés et fermés, qui contiennent chacun un ou plusieurs produits (11) individualisés, et muni d'instructions relatives à la période d'application ou de prise destinées au patient, chaque support de produits (16) portant exclusivement des produits (11) d'une substance active spéciale ou d'une combinaison spéciale de substances actives selon un dosage particulier, **caractérisé en ce que** chaque support de produits (16) fait partie d'un emballage blister enroulable et à bande unique et **en ce que** les supports de produits (16) contenant respectivement un ou plusieurs produits (11) individualisés sont regroupés sur le substrat (14) spécifique à un patient, le substrat (14) portant ou formant un assemblage de blisters (19) de manière telle que plusieurs sections (17) des emballages à bande à blisters spécifiques au produit, présentant au moins une alvéole (18) et portant respectivement des produits (11) individualisés différents d'une substance active ou d'une combinaison de substances actives provenant d'un ou plusieurs fabricants, sont appliquées sur le substrat (14), les supports de produits (16) reposant sur le substrat (14) sur une face et étant recouverts sur l'autre face, au moins partiellement, par un élément de recouvrement (21) rapporté séparément.

2. Emballage selon la revendication 1, **caractérisé en ce que**, dans chaque alvéole (18) de chaque emballage à bande à blisters ou de chaque section (17) des emballages à bande à blisters, est disposé exactement un produit (11).

3. Emballage selon la revendication 1 ou 2, **caractérisé en ce que** les supports de produits (16) ou sections (17) sont reliés fixement au substrat (14).

4. Emballage selon l'une des revendications 1 à 3, **caractérisé en ce que** le substrat (14) est disposé de manière amovible sur un suremballage.

5. Emballage selon l'une des revendications 1 à 4, **caractérisé en ce qu'**est associé au substrat (14) un composant électronique (25) pour stocker des données et/ou informations.

6. Procédé de fabrication d'un emballage pour produits pharmaceutiques et/ou médicaux (11) et/ou compléments alimentaires, comprenant les étapes suivantes :
- mise à disposition d'un substrat (14),
- sélection de produits (11) spécifiques à un patient pour une période définie,
- détachement, à partir d'emballages blister enroulables et à bande unique, de supports de produits (16) pré-assemblés et fermés portant les produits (11) sélectionnés spécifiques à un patient, chaque support de produits (16) portant exclusivement un ou plusieurs produits individualisés (11) d'une substance active spéciale ou d'une combinaison spéciale de substances actives selon un dosage spécial,
- positionnement automatique et fixation des supports de produits (16) détachés sur le substrat (14) selon les instructions spécifiques au patient, un assemblage de blisters (19) étant formé par l'application de plusieurs sections (17) des emballages à bande à blisters spécifiques à un produit, l'assemblage de blisters (19) étant constitué de supports de produits (16) portant des produits (11) de différents fabricants, un élément de recouvrement (21) rapporté séparément étant alors appliqué sur le substrat (14), de telle sorte que le ou chaque support de produits (16) soit disposé entre l'élément de recouvrement (21) et le substrat (14).

7. Procédé selon la revendication 6, **caractérisé en ce que** le ou chaque support de produits (16) est collé sur le substrat (14).

8. Procédé selon la revendication 6 ou 7, **caractérisé en ce que** les informations de fabrication et/ou de produit sont entrées dans un composant électronique (25) du substrat.

9. Procédé selon l'une des revendications 6 à 8, **caractérisé en ce que** la sélection des produits (11) spécifiques à un patient s'effectue à l'aide d'une prescription.

10. Procédé selon l'une des revendications 6 à 9, **caractérisé en ce que** les informations du patient incluant la médication individuelle respective sont transmises en ligne directement du médecin ou d'un pharmacien ou d'une clinique ou d'autres personnes autorisées à un dispositif (27) destiné à la constitution de l'emballage (10).

11. Dispositif de fabrication d'un emballage selon l'une des revendications 1 à 5, comprenant un élément de transport (28) pour l'acheminement et l'évacuation de découpes (29) individuelles formant les substrats (14), des emplacements de réception (31) de bandes à blisters, dans lesquels les produits (11) sont disposés de manière individuelle et fermée, un moyen de séparation étant associé à chaque emplacement de réception (31) pour détacher les supports de produits (16) ou les sections (17) de la bande à blisters, ainsi qu'une tête de mise en place (30) destinée à transporter les supports de produits (16) ou sections (17) détachés de la bande à blisters d'une position de présentation (33) en position de distribution sur le substrat (14), le dispositif étant conçu et configuré pour l'acheminement d'éléments de recouvrement séparés.
